# EUROPÄISCHE PATENTSCHRIFT

(11) **EP 3 934 387 B1**
(45) Veröffentlichungstag und Bekanntmachung des Hinweises auf die Patenterteilung: **24.09.2025**
(21) Anmeldenummer: 21177915.2
(22) Anmeldetag: 07.06.2021
(51) Int. Cl.: H05B 47/18, H05B 47/175, H05B 47/19

(54) **VORRICHTUNG MIT MULTIFUNKTIONALEM ANSCHLUSS FÜR NICHT-DALI-BEDIENGERÄTE**
DEVICE WITH MULTIFUNCTIONAL CONNECTION FOR NON-DALI OPERATING DEVICES
DISPOSITIF À CONNEXION MULTIFONCTIONNELLE POUR APPAREILS DE COMMANDE NON DALI

(30) Priorität: 02.07.2020 DE 102020117446
(43) Veröffentlichungstag der Anmeldung: 05.01.2022
(73) Patentinhaber: Zumtobel Lighting GmbH, 6850 Dornbirn (AT)
(72) Erfinder: Block, Steffen, 6850 Dornbirn (AT)
(74) Vertreter: Beder, Jens

(56) Entgegenhaltungen:
- WO-A1-2019/206782
- DE-A1- 102004 020 216
- DE-A1- 102012 007 017
- DE-A1- 102015 218 243
- "DALI BASIC lighting control system", OPERATING INSTRUCTIONS OSRAM, XX, XX, 24 May 2001 (2001-05-24), pages 1 - 16, XP002224998

## Beschreibung

Die vorliegende Erfindung betrifft eine Vorrichtung und ein Verfahren zum Anschluss von Komponenten eines Beleuchtungssystems an eine Datenbusleitung und eine Leuchte mit einer solchen Vorrichtung. Die vorliegende Erfindung betrifft insbesondere eine Vorrichtung zum Anschluss eines Nicht-DALI-Bediengerätes an einen DALI-Bus.

Beleuchtungssysteme können Komponenten wie Sensoren, Leuchten, Betriebsgeräte, Aktoren, Schalter und Dimmer, die über ein Bussystem miteinander verbunden sind, aufweisen. Bei einem Beleuchtungssystem gemäß dem DALI-Industriestandard (Digital Addressable Lighting Interface) kann für jede Komponente bzw. jeden Busteilnehmer eine zufällige, dann aber fest vergebene Adresse für die Ansteuerung in dem Bussystem generiert werden.

Für die Integration von Schaltern und Sensoren in ein solches Bussystem ist es erforderlich, die unterschiedlichen Signale der Taster bzw. Sensoren systemspezifisch in digitale Bussingale (Steuerbefehle) umzusetzen. Eine solche Umsetzung erfolgt in einem DALI-Steuerungsgerät ("DALI-Controller"), mittels dem auch konventionelle Schalter, Sensoren und Leuchten als Betriebsgeräte ("DALI-Slave") mit dem DALI-Bus verbunden werden können.

Die DE 10 2011 007 416 A1 offenbart ein Beleuchtungssystem mit einer Deckenleuchte und einer Stehleuchte, die sowohl über an einem DALI-Bus angeschlossene Schalter und Sensoren als auch über eine Funkverbindung zu bedienen sind. Die Leuchten weisen ein DALI-Steuerungsgerät, an dem ein Helligkeitssensor und ein Taster anschließbar sind und für die Funkverbindung ein WLAN- oder Bluetooth-Modul auf, mittels dem Leuchten auch vernetzbar sind. Der Helligkeitssensor und der Taster sind jeweils über einen Anschluss mit dem DALI-Steuerungsgerät verbunden. Dabei ist jedem Anschluss des DALI-Steuerungsgeräts eine individuelle Konvertierungssystematik für das von dem Helligkeitssensor bzw. dem Taster zugeführte Signal zugeordnet, sodass an dem jeweiligen Anschluss der Betrieb des jeweils anderen Geräts, also dem Helligkeitssensor an dem Taster-Anschluss oder umgekehrt, nicht möglich ist.

Das Bereitstellen einer Vielzahl von Anschlüssen für den Anschluss einer Vielzahl von verschiedenen Bedien- oder anderen Geräten ist sowohl im Hinblick auf die Bauteilgröße nachteilig als auch im Hinblick auf die Produktionskosten, so dass viele Steuerungsgeräte nur eine geringe Anzahl oder nur lediglich einen Anschluss aufweisen, was allerdings die mögliche Einsetzbarkeit des Steuerungsgeräts reduziert.

Eine Vorrichtung zum Anschluss von Komponenten eines Beleuchtungssystems an eine Datenbusleitung gemäß dem Oberbegriff des beigefügten Anspruches 1 ist in der DE 10 2004 020216 A1 offenbart.

Die DE 10 2012 007017 A1 offenbart eine Steuervorrichtung für ein Betriebsgerät, die über eine Datenbusleitung mit dem Betriebsgerät verbunden ist und an der ein Taster oder ein Sensor anschließbar ist.

Die WO 2019/206782 A1 offenbart ein Kommunikationsmodul für ein Betriebsgerät, wobei das Kommunikationsmodul eine Schnittstelle zum Anschluss des Betriebsgeräts an eine Datenbusleitung und eine Schnittstelle zum Anschluss des Betriebsgeräts an ein Funknetzwerk aufweist.

Die DE 10 2015 218243 A1 offenbart ein Verfahren zur drahtlosen Kommissionierung/Konfiguration von Steuervorrichtungen für Betriebsgeräte mittels einem mobilen Sendegreät.

"DALI BASIC lighting control system", Operating instructions Osram, 24. Mai 2001, Seiten 1-16, XP002224008 offenbart eine Steuervorrichtung, an die Datenbusleitungen, Taster und Sensoren anschließbar sind und die eine Reset-Taste aufweist, mittels der die Steuervorrichtung in einen Ausgangszustand zurückgesetzt werden kann.

Der Erfindung liegt die Aufgabe zugrunde eine Vorrichtung zum Anschluss von Komponenten eines Beleuchtungssystems an eine Datenbusleitung, eine Leuchte mit einer solchen Vorrichtung und ein Verfahren bereitzustellen, die den Anschluss unterschiedlicher, mehrere Funktionen aufweisende Komponenten bei geringer Bauteilgröße ermöglichen und kostengünstig herstellbar bzw. durchführbar sind.

Diese Aufgabe wird gemäß den Merkmalen der unabhängigen Ansprüche gelöst. Die Erfindung wird durch die Merkmale der abhängigen Ansprüche weitergebildet.

Gemäß der vorliegenden Erfindung weist eine Vorrichtung eine Steuereinrichtung, einen ersten Anschluss für eine Datenbusleitung eines Beleuchtungssystems und zumindest einen zweiten Anschluss für eine Komponente des Beleuchtungssystems auf, wobei an dem zweiten Anschluss wahlweise eine von mehreren für unterschiedliche Funktionen vorgesehenen Komponenten anschließbar ist. Die Funktionen können lediglich interne Vorgänge bezüglich der Vorrichtung betreffen oder auch Vorgänge in einem oder mehreren externen Geräten, die an die Datenbusleitung angeschlossen sind.

Die Steuereinrichtung ist dazu ausgebildet, bei zumindest einer der mehreren Komponenten, ein an dem zweiten Anschluss von dieser Komponente empfangenes Signal in einen Steuerbefehl mittels eines Protokolls für eine Übertragung über die Datenbusleitung umzusetzen. Zudem erfasst sie, welche der Komponenten an dem zweiten Anschluss angeschlossen ist bzw. welche Funktion diese Komponente hat durch Bestimmen von elektrischen Eigenschaften der angeschlossenen Komponente und/oder durch eine Abfrage einer in der Vorrichtung hinterlegten Voreinstellung .

Gemäß der vorliegenden Erfindung ist zumindest ein Anschluss der Vorrichtung für eine Mehrzahl von unterschiedlichen Komponenten nutzbar, so dass nicht für jede der von der Vorrichtung unterstützten Funktionen ein eigener Anschluss nötig ist. Das Ermitteln der an dem zweiten Anschluss angeschlossenen Komponente bzw. deren Funktion kann einmalig bei der Installation des Beleuchtungssystems oder der Herstellung eines die Vorrichtung enthaltenden Geräts, wie einer Leuchte, erfolgen. Alternativ kann ein Wechsel von Komponenten nach der Installation oder während des Betriebs erfolgen, um das Beleuchtungssystem bzw. die Vorrichtung an geänderte Umgebungsbedingungen/Aufgaben anzupassen. Zudem ist die Steuereinrichtung dazu ausgebildet, einen Betriebszustand der Vorrichtung, bei dem die Vorrichtung an eine Stromversorgung angeschlossen wurde und eine bestimmte Zeit nach dem Anschluss an die Stromversorgung noch nicht abgelaufen ist, zu bestimmen und der an dem zweiten Anschluss angeschlossenen Komponente eine andere Funktion zuzuordnen, wenn der Betriebszustand der Vorrichtung bestimmt wurde. Die andere Funktion ist eine Rücksetz-Funktion, die die Vorrichtung in einen Ausgangszustand zurücksetzt und dem Betriebszustand zugeordnet, wobei die Steuereinrichtung dazu ausgebildet ist, bei dem Bestimmen des Betriebszustands zu ermitteln, ob die Zeit bereits abgelaufen ist oder nicht und die Vorrichtung in den Ausgangszustand zurückzusetzen, wenn von der an dem zweiten Anschluss angeschlossenen Komponente ein Schaltsignal empfangen wird, bevor die Zeit abgelaufen ist.

Wie beschrieben löst die andere Funktion bzw. das von einer Komponente erzeugte Signal lediglich einen internen Vorgang in der Vorrichtung aus, der ggf. keine Übertragung über die Datenbusleitung nach sich zieht. Auf diese Weise kann einer an dem zweiten Anschluss angeschlossenen Komponente, der im Regelbetrieb eine bestimmte Funktion, wie Licht ein-/ausschalten, zugeordnet ist, zweitweise eine andere Funktion, in diesem Beispiel Reset-Funktion, durch ein kurzzeitiges Unterbrechen der Stromversorgung zugeordnet werden.

Die Vorrichtung kann ein DALI-Steuerungsgerät, das Protokoll eine DALI-Protokoll und die Datenbusleitung ein DALI-Bus, insbesondere ein DALI-2-Bus sein.

In der Vorrichtung kann zusätzlich ein Funk-Modul zur drahtlosen Kommunikation über eine integrierte oder extern angeschlossene Funkantenne vorgesehen sein, wobei das Funk-Modul über die Datenbusleitung empfangenen Steuerbefehle an eine andere Vorrichtung des Beleuchtungssystems sendet bzw. über die Datenbusleitung zu sendende Steuerbefehle von der anderen Vorrichtung empfängt. Das Funk-Modul kann ein NFC-, WLAN- oder Bluetooth-Modul sein.

Das Hinterlegen oder auch Ändern der Voreinstellung kann mittels eines Schalters, beispielsweise eines Dip-Schalters erfolgen, wobei unterschiedlichen Stellungen des Schalters unterschiedliche Komponenten bzw. deren Funktionen zugeordnet sind und die Steuereinrichtung die Stellung des Schalters ermittelt und die an dem zweiten Anschluss angeschlossene Komponente bzw. deren Funktion auf der Grundlage der ermittelten Stellung erfasst. Es ist auch möglich die Voreinstellung mittels eines steckbaren Widerstands oder Steckbrücken (Jumper) zu hinterlegen, wobei die Steuereinrichtung den gesteckten Widerstand bzw. die Kombination der gesteckten Steckbrücken ermittelt, um den Widerstand bzw. die Kombination einer Komponente zu zuordnen.

Alternativ oder zusätzlich kann ein entnehmbarer oder nicht entnehmbarer Datenspeicher zum Hinterlegen/Ändern der Voreinstellung durch den Hersteller oder Anwender vorgesehen sein, wobei die hinterlegte Voreinstellung, die an dem zweiten Anschluss anzuschließende Komponente bzw. deren Funktion anzeigen und die Steuereinrichtung, die an dem zweiten Anschluss angeschlossene Komponente bzw. deren Funktion auf der Grundlage der in dem Datenspeicher hinterlegten Voreinstellung erfasst.

Die Vorrichtung kann eine Benutzerschnittstelle zum Eingeben der Voreinstellung aufweisen.

Alternativ oder zusätzlich kann das Funk-Modul dazu ausgebildet sein, die in dem Datenspeicher zu hinterlegende Voreinstellung zu empfangen.

Eine Komponente der mehreren Komponenten kann ein Schalter oder Taster zum Schalten und/oder Dimmen von zumindest einer Leuchte des Beleuchtungssystems sein, wobei die Steuereinrichtung dazu ausgebildet ist, ein von dem Schalter bzw. Taster empfangenes Signal in einen entsprechenden Steuerbefehl für die zumindest eine Leuchte gemäß dem zu der Funktion der angeschlossenen Komponente korrespondierenden Protokoll umzusetzen und den Steuerbefehl über die Datenbusleitung an die Leuchte bzw. deren Steuergerät zu senden.

Eine andere Komponente kann ein Sensor sein, der ein Signal für zumindest ein Steuergerät des Beleuchtungssystems erzeugt, wobei die Steuereinrichtung dazu ausgebildet ist, das von dem Sensor erzeugte Signal in einen Steuerbefehl für das zumindest eine Steuergerät entsprechend dem Protokoll umzusetzen und den Steuerbefehl über die Datenbusleitung an das zumindest eine Steuergerät zu senden. Der Sensor kann ein Helligkeitssensor, ein Anwesenheitssensor, ein Präsenzmelder oder ein Bewegungsmelder sein.

Weisen die Komponenten unterschiedliche elektrische Eigenschaften auf, kann diese für eine Differenzierung der Komponenten genutzt werden. Hierzu kann die Steuereinrichtung das Klemmenverhalten der angeschlossenen Komponente ermitteln (Größe des Innenwiderstands und/oder Art: resistiv, induktiv oder kapazitiv) und mit dem der jeweiligen Komponente zu geordneten Klemmenverhalten vergleichen. Alternativ oder zusätzlich kann der Verlauf des von der Komponente an dem zweiten Anschluss erzeugten Signals für eine Differenzierung analysiert werden, um beispielsweise einen Taster mit seinen typischen kurzen Signalimpulsen von einem Sensor mit einem sich langsam ändernden oder einen langen Impuls aufweisenden Signal zu unterscheiden. Hierzu kann die Steuereinrichtung dazu ausgebildet sein, bei dem Bestimmen der elektrischen Eigenschaften zumindest einen bestimmten zeitlichen Verlauf eines von der an dem zweiten Anschluss angeschlossenen Komponente ausgegebenen Schaltsignals zu detektieren, wobei der zumindest eine bestimmte zeitliche Verlauf einer bestimmten Komponente bzw. Funktion zugeordnet ist.

Gemäß der vorliegenden Erfindung weist eine Leuchte die beschriebene Vorrichtung und zumindest ein an der Datenbusleitung angeschlossenes Betriebsgerät für Leuchtmittel auf.

Gemäß der vorliegenden Erfindung weist ein Verfahren zum Anschluss von Komponenten eines Beleuchtungssystems an eine Datenbusleitung mittels einer Anschluss-Vorrichtung die folgenden Schritte auf:
- Erfassen einer an einem Anschluss der Anschluss-Vorrichtung angeschlossenen Komponente bzw. deren Funktion durch Bestimmen von elektrischen Eigenschaften der Komponente und/oder durch eine Abfrage einer in der Vorrichtung hinterlegten Voreinstellung , wobei mehreren, an den Anschluss anschließbaren Komponenten unterschiedliche Funktionen zugeordnet sind,
- Umsetzen, bei zumindest einer der mehreren Komponenten, ein an dem Anschluss von dieser Komponente empfangenes Signal in einen Steuerbefehl entsprechend einem Protokoll und der erfassten Funktion für eine Übertragung über eine Datenbusleitung,
- Bestimmen eines Betriebszustands der Anschluss-Vorrichtung, bei dem die Anschluss-Vorrichtung an eine Stromversorgung angeschlossen wurde und eine bestimmte Zeit nach dem Anschluss an die Stromversorgung noch nicht abgelaufen ist,
- Zuordnen einer anderen Funktion zu der an dem Anschluss angeschlossenen Komponente, wenn der Betriebszustands der Anschluss-Vorrichtung bestimmt wurde, wobei die andere Funktion eine Rücksetz-Funktion ist, die die Anschluss-Vorrichtung in einen Ausgangszustand zurücksetzt und die dem Betriebszustand zugeordnet ist, und bei dem Bestimmen des Betriebszustands ermittelt wird, ob die Zeit bereits abgelaufen ist oder nicht, und
- Zurücksetzen der Anschluss-Vorrichtung in den Ausgangszustand, wenn von der an dem Anschluss angeschlossenen Komponente ein Schaltsignal empfangen wird, bevor die Zeit abgelaufen ist.

Nachfolgend wird die Erfindung anhand der beiliegenden Zeichnungen näher erläutert. Es zeigen:
- Fig. 1: die Vorrichtung zum Anschluss von Komponenten eines Beleuchtungssystems an eine Datenbusleitung nach einem ersten Ausführungsbeispiel gemäß der vorliegenden Erfindung,
- Fig. 2: die Vorrichtung zum Anschluss von Komponenten eines Beleuchtungssystems an eine Datenbusleitung nach einem zweiten Ausführungsbeispiel gemäß der vorliegenden Erfindung, und
- Fig. 3: ein vereinfachtes Diagramm zur Darstellung des Verfahrens.

Komponenten mit gleichen Funktionen sind in den Figuren mit gleichen Bezugszeichen gekennzeichnet.

Fig. 1 zeigt eine Vorrichtung 1 zum Anschluss einer Komponente 2 von mehreren Komponenten 2..4 eines Beleuchtungssystems an eine Datenbusleitung 5 nach einem ersten Ausführungsbeispiel gemäß der vorliegenden Erfindung.

Die Vorrichtung 1 weist einen ersten Anschluss 6a, 6b zum Anschluss der Vorrichtung 1 an die Datenbusleitung 5, einen zweiten Anschluss 7a, 7b zum Anschluss der Komponente 2 an die Vorrichtung 1, eine Steuereinrichtung 8 und zwei mit der Steuereinrichtung 8 verbundene und manuell betätigbare Schalter 9, 10 auf.

Die an dem zweiten Anschluss 7a, 7b angeschlossene Komponente 2 ist ein Taster und die alternativ an dem zweiten Anschluss 7a, 7b anschließbaren Komponenten 3 und 4 sind ein Helligkeitssensor oder ein Bewegungsmelder. Der Taster bzw. die Komponente 2 dient zum Schalten und/oder Dimmen einer an der Datenbusleitung 5 angeschlossenen Leuchte (nicht gezeigt), wobei ein kurzer Tastimpuls die Leuchte ein- bzw. ausschaltet und ein langer Tastimpuls die Leuchte dimmt.

Mittels des Helligkeitssensors kann die Leuchte eingeschaltet werden, wenn die von dem Helligkeitssensor erfasste Umgebungshelligkeit einen vorgegebenen Schwellenwert unterschreitet und mittels des Bewegungsmelders, wenn die Anwesenheit einer Person erfasst wurde.

Welche der drei Komponenten 2..4 an dem zweiten Anschluss 7a, 7b angeschlossen ist, wird der Steuereinrichtung 8 über die Stellung der Schalter 9 und 10 angezeigt, wobei eine Kombination aus einem offenen Schalter 9 und einem geschlossenen Schalter 10 anzeigt, dass die Komponente 2 angeschlossen ist, eine Kombination aus einem geschlossenen Schalter 9 und einem offenen Schalter 10 anzeigt, dass die Komponente 3 angeschlossen ist und eine Kombination aus einem geschlossenen Schalter 9 und einem geschlossenen Schalter 10 anzeigt, dass die Komponente 4 angeschlossen ist. Anstelle der Schalter 9, 10 können auch Taster verwendet werden, wobei eine Betätigung der Taster von der Steuereinrichtung 8 erfasst und die Kombination gespeichert wird. Die Anzahl der möglichen Kombinationen bestimmt die Anzahl der anschließbaren Komponenten 2..4 bzw. die Anzahl der möglichen Funktionen.

Die Steuereinrichtung 8, die als ein Prozessor, ein Mikroprozessor, ein Controller, ein Mikrocontroller oder eine anwendungsspezifische Spezialschaltung (ASIC) oder eine Kombination der genannten Einheiten ausgestaltet sein kann, erzeugt mittels Konvertierungsinformationen einen Steuerbefehl entsprechend dem empfangenen Signal, der angeschlossenen Komponente 2..4, und dem vorliegenden Bussystem und sendet den Steuerbefehl über die Datenbusleitung 5 an die Leuchte. Die Konvertierungsinformationen sind für jede der Komponenten 2..4 in der Steuereinrichtung 8 gespeichert.

Alternativ kann zumindest eine der Komponenten 2..4 von der Steuereinrichtung 8 über eine Analyse des an dem zweiten Anschluss 7a, 7b empfangenen Signals identifiziert werden, so dass nur ein oder kein Schalter 9, 10 nötig ist. Hierbei kann beispielsweise anhand des Signalverlaufs bestimmt werden, dass bei einem kurzen Signalimpuls mit einer Dauer von einigen Sekunden (zwischen 0,1s und 10s) die Komponente 2, der Taster angeschlossen ist und dass bei einem längeren Signalimpuls (>10s) die Komponente 3 oder 4 angeschlossen ist. Die Differenzierung der Komponenten 3 und 4 kann dann mittels nur einem Schalter 9, 10 erfolgen.

Fig. 2 zeigt eine Vorrichtung 1 nach einem zweiten Ausführungsbeispiel gemäß der vorliegenden Erfindung, bei der die Voreinstellung, welche der Komponenten 2..4 an dem zweiten Anschluss 7a, 7b angeschlossen ist oder wird, über eine Funkverbindung erfolgt. Hierzu weist die Vorrichtung 1 ein mit der Steuereinrichtung 8 verbundenes Funk-Modul 11 zur drahtlosen Kommunikation über eine Funkantenne auf. Das Funk-Modul 11 kann ein NFC-, WLAN- oder Bluetooth-Modul sein und empfängt von einem mobilen Konfigurierungs- und/oder Bediengerät oder einer stationären Steuervorrichtung zumindest eine Information, die die an dem zweiten Anschluss 7a, 7b angeschlossene Komponente 2..4 identifiziert oder auch deren Konvertierungsinformation, so dass praktisch eine beliebige Anzahl von unterschiedlichen Komponenten 2..4 einsetzbar sind.

Für die Eingabe der Information kann die Steuereinrichtung 8 über das Funk-Modul 11 eine Benutzerschnittstelle, beispielsweise in HTML-Format, zur Verfügung stellen, auf die mit jedem handelsüblichen WLAN-Endgerät, beispielsweise einem Smartphone, einem Netbook oder einem tragbaren PC (Notebook) zugegriffen werden kann. Das Funk-Modul 11 kann auch dazu ausgebildet sein, Steuerbefehle zum Ein-/Ausschalten oder Dimmen der Leuchte zu empfangen.

Insbesondere kann das Funk-Modul 11 bzw. die Vorrichtung 1 dazu ausgebildet sein, andere Geräte des Beleuchtungssystems mit der Datenbusleitung 5 zu verbinden, wobei über die Datenbusleitung 5 empfangene Steuerbefehle oder Meldungen von dem Funk-Modul 11 an zumindest ein anderes Gerät gesendet werden und/oder von dem Funk-Modul 11 von dem Gerät empfangene Steuerbefehle oder Meldungen an die Datenbusleitung 5 ausgeben werden.

Die in Fig. 1 oder 2 gezeigte Vorrichtung 1 kann in einer Leuchte, insbesondere einer Stehleuchte integriert sein, wobei an dieser Leuchte wahlweise die Komponente 2, 3 oder 4 fest verbaut oder austauschbar sind und an der Datenbusleitung 5 zumindest ein Betriebsgerät für ein Leuchtmittel angeschlossen ist. Bei der in Fig. 1 und 2 gezeigten Vorrichtung 1 ist nur ein Anschluss 7a, 7b für die Komponenten 2..4 vorhanden. Es können jedoch mehr Anschlüsse für die Komponenten 2..4 vorgesehen sein, wobei mittels den Schaltern 9, 10 und/oder der übertragenen Voreinstellung angezeigt wird, welche Komponente 2..4 an welchem Anschluss 7a, 7b angeschlossen ist.

Alternativ oder zusätzlich kann zumindest einer angeschlossenen Komponente 2..4 bei bestimmten Zeiten oder Ereignissen eine andere Funktion zugewiesen bzw. die vorgegebene Funktion geändert werden. So kann zum Beispiel ein angeschlossener Bewegungsmelder zu bestimmten Zeiten eine Alarmmeldung auslösen anstelle des Schaltbefehls oder zusätzlich zu diesem. Einem angeschlossenen Taster kann anstelle des Licht-Einschaltbefehls nach einem Wiederherstellen der Stromversorgung für eine bestimmte Zeitspanne eine Funktion zugeordnet sein, die die Vorrichtung 1 auf ihre Werkseinstellung oder eine andere Voreinstellung zurücksetzt oder die die Vorrichtung 1 in einen Test-/Prüfmodus versetzt.

In Fig. 3 ist ein stark vereinfachtes Ablaufdiagramm dargestellt, das die einzelnen Schritte bei der Durchführung des oben ausführlich beschriebenen Verfahrens zeigt.

## Patentansprüche

1. Vorrichtung, aufweisend
einen ersten Anschluss (6a, 6b) zum Anschluss einer Datenbusleitung (5) eines Beleuchtungssystems,
einen zweiten Anschluss (7a, 7b) zum Anschluss einer von mehreren Komponenten (2..4) des Beleuchtungssystems, wobei den mehreren Komponenten (2..4) unterschiedliche Funktionen zugeordnet sind, und
eine Steuereinrichtung (8) zum Erfassen der an dem zweiten Anschluss (7a, 7b) angeschlossenen Komponente (2) bzw. deren Funktion durch Ermitteln von elektrischen Eigenschaften der Komponente (2) und/oder durch ein Erfassen einer in der Vorrichtung hinterlegten Voreinstellung, wobei
die Steuereinrichtung (8) dazu ausgebildet ist, bei zumindest einer der mehreren Komponenten (2..4), ein an dem zweiten Anschluss (7a, 7b) von dieser Komponente (2) empfangenes Signal in einen Steuerbefehl entsprechend der erfassten Funktion für eine Übertragung über die Datenbusleitung (5) umzusetzen,
**dadurch gekennzeichnet, dass**
die Steuereinrichtung (8) dazu ausgebildet ist, einen Betriebszustand der Vorrichtung (1), bei dem die Vorrichtung (1) an eine Stromversorgung angeschlossen wurde und eine bestimmte Zeit nach dem Anschluss an die Stromversorgung noch nicht abgelaufen ist, zu bestimmen und der an dem zweiten Anschluss (7a, 7b) angeschlossenen Komponente (2) eine andere Funktion zuzuordnen, wenn der Betriebszustand der Vorrichtung (1) bestimmt wurde, wobei
die andere Funktion eine Rücksetz-Funktion ist, die die Vorrichtung (1) in einen Ausgangszustand zurücksetzt und die dem Betriebszustand zugeordnet ist, und
die Steuereinrichtung (8) dazu ausgebildet ist, bei dem Bestimmen des Betriebszustands zu ermitteln, ob die Zeit bereits abgelaufen ist oder nicht und die Vorrichtung (1) in den Ausgangszustand zurückzusetzen, wenn von der an dem zweiten Anschluss angeschlossenen Komponente (2) ein Schaltsignal empfangen wird, bevor die Zeit abgelaufen ist.

2. Vorrichtung nach Anspruch 1, wobei
die Vorrichtung (1) ein DALI-Steuerungsgerät ist.

3. Vorrichtung nach einem der vorangegangenen Ansprüche, zusätzlich aufweisend
ein Funk-Modul (11) zur drahtlosen Kommunikation über eine integrierte oder extern angeschlossene Funkantenne, wobei das Funk-Modul (11) dazu ausgebildet ist, über die Datenbusleitung (5) empfangene Steuerbefehle an eine andere Vorrichtung des Beleuchtungssystems zu senden und/oder über die Datenbusleitung (5) zu sendende Steuerbefehle von der anderen Vorrichtung zu empfangen.

4. Vorrichtung nach einem der vorangegangenen Ansprüche, zusätzlich aufweisend
zumindest einen Schalter (9, 10) zum Hinterlegen der Voreinstellung, wobei
unterschiedlichen Stellungen des Schalters (9, 10) unterschiedliche Komponenten (2..4) bzw. deren Funktionen zugeordnet sind und die Steuereinrichtung (8) dazu ausgebildet ist, die Stellung des Schalters (9, 10) zu ermitteln und die an dem zweiten Anschluss (7a, 7b) angeschlossene Komponente (2) bzw. deren Funktion auf der Grundlage der ermittelten Stellung zu erfassen.

5. Vorrichtung nach einem der vorangegangenen Ansprüche, zusätzlich aufweisend
einen entnehmbaren oder nicht entnehmbaren Datenspeicher zum Hinterlegen der Voreinstellung, wobei
die hinterlegte Voreinstellung die an dem zweiten Anschluss (7a, 7b) angeschlossene Komponente bzw. deren Funktion anzeigen und die Steuereinrichtung (8) dazu ausgebildet ist, die an dem zweiten Anschluss (7a, 7b) angeschlossene Komponente (2) bzw. deren Funktion auf der Grundlage der in dem Datenspeicher hinterlegten Voreinstellung zu erfassen.

6. Vorrichtung nach Anspruch 3 und 5, wobei
das Funk-Modul (11) dazu ausgebildet ist, die in dem Datenspeicher zu hinterlegende Voreinstellung zu empfangen.

7. Vorrichtung nach einem der vorangegangenen Ansprüche, zusätzlich aufweisend
eine Benutzerschnittstelle zum Eingeben der Voreinstellung.

8. Vorrichtung nach einem der vorangegangenen Ansprüche, wobei
eine Komponente (2) der mehreren Komponenten ein Schalter oder ein Taster zum Schalten und/oder Dimmen von zumindest einer Leuchte des Beleuchtungssystems ist, und
die Steuereinrichtung (8) dazu ausgebildet ist, ein von dem Schalter oder Taster empfangenes Signal in einen Steuerbefehl für die zumindest eine Leuchte gemäß einem dem Schalter bzw. Taste entsprechenden Protokoll umzusetzen und den Steuerbefehl über die Datenbusleitung (5) an die Leuchte bzw. deren Steuergerät zu senden, wenn der der Rücksetz-Funktion zugeordnete Betriebszustand nicht vorliegt bzw. von der Steuereinrichtung (8) nicht bestimmt wurde.

9. Vorrichtung nach einem der vorangegangenen Ansprüche, wobei
eine Komponente (3, 4) der mehreren Komponenten (2..4) ein Sensor ist, der ein Signal für zumindest ein Steuergerät des Beleuchtungssystems erzeugt, und
die Steuereinrichtung (8) dazu ausgebildet ist, das von dem Sensor (3, 4) erzeugte Signal in einen Steuerbefehl für das zumindest eine Steuergerät entsprechend einem bestimmten Protokoll umzusetzen und den Steuerbefehl über die Datenbusleitung (5) an das zumindest eine Steuergerät zu senden, wenn der der Rücksetz-Funktion zugeordnete Betriebszustand nicht vorliegt bzw. von der Steuereinrichtung (8) nicht bestimmt wurde.

10. Vorrichtung nach einem der vorangegangenen Ansprüche, wobei
die Steuereinrichtung (8) dazu ausgebildet ist, bei dem Ermitteln der elektrischen Eigenschaften zumindest einen bestimmten zeitlichen Verlauf eines von der an dem zweiten Anschluss angeschlossenen Komponente (2) ausgegebenen Schaltsignals zu detektieren, wobei der zumindest eine bestimmte zeitliche Verlauf einer bestimmten Komponente bzw. Funktion zugeordnet ist.

11. Vorrichtung nach einem der vorangegangenen Ansprüche, zusätzlich aufweisend
einen dritten Anschluss zum Anschluss einer der mehreren Komponenten (2..4), wobei
die Steuereinrichtung (8) dazu ausgelegt ist, die an dem dritten Anschluss angeschlossene Komponente (2) bzw. deren Funktion durch Bestimmen von elektrischen Eigenschaften der Komponente (2), durch Erfassen einer in der Vorrichtung hinterlegten Voreinstellung und/oder durch Ermitteln des Betriebszustands der Vorrichtung (1) zu erfassen und, bei zumindest einer der mehreren Komponenten (2..4), ein an dem dritten Anschluss von dieser Komponente (2) empfangenes Signal in einen Steuerbefehl entsprechend dem Protokoll für eine Übertragung über die Datenbusleitung (5) umzusetzen.

12. Leuchte aufweisend
eine Vorrichtung (1) nach einem der vorangegangenen Ansprüche, und
zumindest ein an der Datenbusleitung (5) angeschlossenes Betriebsgerät für Leuchtmittel.

13. Verfahren zum Anschluss von Komponenten eines Beleuchtungssystems an eine Datenbusleitung mittels einer Anschluss-Vorrichtung (1), aufweisend die Schritte:
Erfassen einer an einem Anschluss (7a, 7b) angeschlossenen Komponente (2) bzw. deren Funktion durch Bestimmen von elektrischen Eigenschaften der Komponente (2) und/oder durch eine Abfrage einer in der Anschluss-Vorrichtung (1) hinterlegten Voreinstellung, wobei mehreren, an dem Anschluss (7a, 7b) anschließbaren Komponenten (2..4) unterschiedliche Funktionen zugeordnet sind, und
Umsetzen, bei zumindest einer der mehreren Komponenten, eines an dem Anschluss von dieser Komponente (2) empfangenen Signals in einen Steuerbefehl entsprechend der erfassten Funktion für eine Übertragung über eine Datenbusleitung (5),
**dadurch gekennzeichnet, dass**
das Verfahren zusätzlich die Schritte
Bestimmen eines Betriebszustands der Anschluss-Vorrichtung (1), bei dem die Anschluss-Vorrichtung (1) an eine Stromversorgung angeschlossen wurde und eine bestimmte Zeit nach dem Anschluss an die Stromversorgung noch nicht abgelaufen ist,
Zuordnen einer anderen Funktion zu der an dem Anschluss (7a, 7b) angeschlossenen Komponente (2), wenn der Betriebszustands der Anschluss-Vorrichtung (1) bestimmt wurde, wobei die andere Funktion eine Rücksetz-Funktion ist, die die Anschluss-Vorrichtung (1) in einen Ausgangszustand zurücksetzt und die dem Betriebszustand zugeordnet ist, und bei dem Bestimmen des Betriebszustands ermittelt wird, ob die Zeit bereits abgelaufen ist oder nicht, und
Zurücksetzen der Anschluss-Vorrichtung (1) in den Ausgangszustand, wenn von der an dem Anschluss angeschlossenen Komponente (2) ein Schaltsignal empfangen wird, bevor die Zeit abgelaufen ist, aufweist.

## Claims

1. Device comprising
a first terminal (6a, 6b) for connecting a data bus cable (5) of a lighting system,
a second terminal (7a, 7b) for connecting one of a plurality of components (2..4) of the lighting system, different functions being assigned to the plurality of components (2..4), and
a control means (8) for detecting the component (2) connected to the second terminal (7a, 7b) or its function by ascertaining electrical properties of the component (2) and/or by detecting a presetting stored in the device,
the control means (8) being designed to convert, in at least one of the plurality of components (2..4), a signal received at the second terminal (7a, 7b) from this component (2) into a control command corresponding to the detected function for transmission via the data bus cable (5),
**characterized in that**
the control means (8) is designed to determine an operating state of the device (1) in which the device (1) has been connected to a power supply and a certain time has not yet elapsed after the connection to the power supply, and to assign a different function to the component (2) connected to the second terminal (7a, 7b) when the operating state of the device (1) has been determined,
the other function being a reset function which resets the device (1) to an initial state and which is associated with the operating state, and
the control means (8) being designed to ascertain, when determining the operating state, whether or not the time has already elapsed and to reset the device (1) to the initial state if a switching signal is received from the component (2) connected to the second terminal before the time has elapsed.

2. Device according to claim 1, wherein
the device (1) is a **DALI** control unit.

3. Device according to either of the preceding claims, additionally comprising
a radio module (11) for wireless communication via an integrated or externally connected radio antenna, wherein the radio module (11) is designed to send control commands received via the data bus cable (5) to another device of the lighting system and/or to receive control commands to be sent from the other device via the data bus cable (5).

4. Device according to any of the preceding claims, additionally comprising
at least one switch (9, 10) for storing the presetting, wherein
different components (2..4) or their functions are assigned to different positions of the switch (9, 10) and the control means (8) is designed to ascertain the position of the switch (9, 10) and to detect the component (2) connected to the second terminal (7a, 7b) or its function on the basis of the ascertained position.

5. Device according to any of the preceding claims, additionally comprising
a removable or non-removable data memory for storing the presetting,
wherein
the stored presetting indicates the component connected to the second terminal (7a, 7b) or its function, and the control means (8) is designed to detect the component (2) connected to the second terminal (7a, 7b) or its function on the basis of the presetting stored in the data memory.

6. Device according to claim 3 and 5, wherein
the radio module (11) is designed to receive the presetting to be stored in the data memory.

7. Device according to any of the preceding claims, additionally comprising a user interface for entering the presetting.

8. Device according to any of the preceding claims, wherein
one component (2) of the plurality of components is a switch or a push-button for switching and/or dimming at least one luminaire of the lighting system, and
the control means (8) is designed to convert a signal received from the switch or push-button into a control command for the at least one luminaire according to a protocol corresponding to the switch or push-button and to send the control command to the luminaire or its control unit via the data bus cable (5) if the operating state assigned to the reset function is not present or has not been determined by the control means (8).

9. Device according to any of the preceding claims, wherein
one component (3, 4) of the plurality of components (2..4) is a sensor which generates a signal for at least one control unit of the lighting system, and
the control means (8) is designed to convert the signal generated by the sensor (3, 4) into a control command for the at least one control unit in accordance with a specific protocol and to send the control command to the at least one control unit via the data bus cable (5) if the operating state assigned to the reset function is not present or has not been determined by the control means (8).

10. Device according to any of the preceding claims, wherein the control means (8) is designed to detect at least one specific temporal profile of a switching signal output by the component (2) connected to the second terminal when the electrical properties are ascertained, wherein the at least one specific temporal profile is assigned to a specific component or function.

11. Device according to any of the preceding claims, additionally comprising
a third terminal for connecting one of the plurality of components (2..4),
wherein
the control means (8) is designed to detect the component (2) connected to the third terminal or its function by determining electrical properties of the component (2), by detecting a presetting stored in the device and/or by ascertaining the operating state of the device (1) and, in the case of at least one of the plurality of components (2..4), to convert a signal received from this component (2) at the third terminal into a control command in accordance with the protocol for transmission via the data bus cable (5).

12. Luminaire comprising
a device (1) according to any of the preceding claims, and
at least one operating unit for lamps connected to the data bus cable (5).

13. Method for connecting components of a lighting system to a data bus cable by means of a connection device (1), comprising the steps of:
detecting a component (2) connected to a terminal (7a, 7b) or its function by determining electrical properties of the component (2) and/or by querying a presetting stored in the connection device (1), a plurality of components (2..4) that are connectable to the terminal (7a, 7b) being assigned different functions, and
converting, in at least one of the plurality of components, a signal received at the terminal of this component (2) into a control command corresponding to the detected function for transmission via a data bus cable (5),
**characterized in that**
the method additionally comprises the steps of
determining an operating state of the connection device (1) in which the connection device (1) has been connected to a power supply and a certain time has not yet elapsed after connection to the power supply,
assigning another function to the component (2) connected to the terminal (7a, 7b) when the operating state of the connection device (1) has been determined, the other function being a reset function that resets the connection device (1) to an initial state and being assigned to the operating state, and when determining the operating state, it being ascertained whether the time has already elapsed or not, and
resetting the connection device (1) to the initial state if a switching signal is received from the component (2) connected to the terminal before the time has elapsed.

## Revendications

1. Dispositif, présentant
un premier raccordement (6a, 6b) pour le raccordement d'une ligne de bus de données (5) d'un système d'éclairage,
un deuxième raccordement (7a, 7b) pour le raccordement de l'un de plusieurs composants (2..4) du système d'éclairage, dans lequel des fonctions différentes sont associées aux différents composants (2..4), et
un appareil de commande (8) pour la détection du composant (2) raccordé au deuxième raccordement (7a, 7b) ou de son fonction en déterminant des propriétés électriques du composant (2) et/ou en détectant un préréglage enregistré dans le dispositif, dans lequel
l'appareil de commande (8) est conçu, pour au moins l'un des plusieurs composants (2..4), pour convertir un signal reçu au niveau du deuxième raccordement (7a, 7b) dudit composant (2) en un ordre de commande correspondant à la fonction détectée pour une transmission par l'intermédiaire de la ligne de bus de données (5),
**caractérisé en ce que**
l'appareil de commande (8) est conçu pour définir un état d'exploitation du dispositif (1), dans lequel le dispositif (1) a été raccordé à une alimentation en courant et un temps défini ne s'est pas encore écoulé après le raccordement à l'alimentation en courant, et pour associer une autre fonction au composant (2) raccordé au deuxième raccordement (7a, 7b) lorsque l'état d'exploitation du dispositif (1) a été défini, dans lequel
l'autre fonction est une fonction de réinitialisation qui réinitialise le dispositif (1) dans un état initial et qui est associée à l'état d'exploitation, et
l'appareil de commande (8) est conçu pour déterminer, lors de la définition de l'état d'exploitation, si le temps s'est déjà écoulé ou non et pour réinitialiser le dispositif (1) dans l'état initial lorsqu'un signal de commutation est reçu par le composant (2) raccordé au deuxième raccordement avant que le temps ne se soit écoulé.

2. Dispositif selon la revendication 1, dans lequel
le dispositif (1) est un appareil de commande DALI.

3. Dispositif selon l'une des revendications précédentes, présentant en outre
un module radio (11) pour la communication sans fil par l'intermédiaire d'une antenne radio intégrée ou raccordée de manière externe, dans lequel le module radio (11) est conçu pour envoyer des ordres de commande reçus par l'intermédiaire de la ligne de bus de données (5) à un autre dispositif du système d'éclairage et/ou pour recevoir des ordres de commande à envoyer par l'intermédiaire de la ligne de bus de données (5) de l'autre dispositif.

4. Dispositif selon l'une des revendications précédentes, présentant en outre
au moins un commutateur (9, 10) pour l'enregistrement du préréglage, dans lequel
différentes positions du commutateur (9, 10) sont associées à différents composants (2..4) ou à leurs fonctions et l'appareil de commande (8) est conçu pour déterminer la position du commutateur (9, 10) et pour détecter le composant (2) raccordé au deuxième raccordement (7a, 7b) ou sa fonction sur la base de la position déterminée.

5. Dispositif selon l'une des revendications précédentes, présentant en outre
une mémoire de données amovible ou non-amovible, pour l'enregistrement du préréglage, dans lequel
le préréglage enregistré indique le composant raccordé au deuxième raccordement (7a, 7b) ou sa fonction et l'appareil de commande (8) est conçu pour détecter le composant (2) raccordé au deuxième raccordement (7a, 7b) ou sa fonction sur la base du préréglage enregistré dans la mémoire de données.

6. Dispositif selon la revendication 3 et 5, dans lequel
le module radio (11) est conçu pour recevoir le préréglage à enregistrer dans la mémoire de données.

7. Dispositif selon l'une des revendications précédentes, présentant de plus une interface utilisateur pour l'entrée du préréglage.

8. Dispositif selon l'une des revendications précédentes, dans lequel
un composant (2) des plusieurs composants est un commutateur ou un bouton-poussoir pour la commutation et/ou la variation de l'intensité d'au moins un luminaire du système d'éclairage, et
l'appareil de commande (8) est conçu pour convertir un signal reçu par le commutateur ou le bouton-poussoir en un ordre de commande pour l'au moins un luminaire selon un protocole correspondant au commutateur ou au bouton-poussoir et pour envoyer l'ordre de commande au luminaire ou à son appareil de commande par l'intermédiaire de la ligne de bus de données (5) lorsque l'état d'exploitation associé à la fonction de réinitialisation n'existe pas ou n'a pas été défini par l'appareil de commande (8).

9. Dispositif selon l'une des revendications précédentes, dans lequel
un composant (3, 4) des plusieurs composants (2..4) est un capteur qui génère un signal pour au moins un appareil de commande du système d'éclairage, et
l'appareil de commande (8) est conçu pour convertir le signal généré par le capteur (3, 4) en un ordre de commande pour l'au moins un appareil de commande correspondant à un protocole défini et pour envoyer l'ordre de commande à l'au moins un appareil de commande par l'intermédiaire de la ligne de bus de données (5) lorsque l'état d'exploitation associé à la fonction de réinitialisation n'existe pas ou n'a pas été défini par l'appareil de commande (8).

10. Dispositif selon l'une des revendications précédentes, dans lequel
l'appareil de commande (8) est conçu pour détecter, lors de la détermination des propriétés électriques, au moins une évolution temporelle définie d'un signal de commutation émis par le composant (2) raccordé au deuxième raccordement, dans lequel l'au moins une évolution temporelle définie est associée à un composant ou une fonction défini(e).

11. Dispositif selon l'une des revendications précédentes, présentant en outre
un troisième raccordement pour le raccordement de l'un des plusieurs composants (2..4), dans lequel
l'appareil de commande (8) est réalisé pour détecter le composant (2) raccordé au troisième raccordement ou sa fonction en définissant des propriétés électriques du composant (2), en détectant un préréglage enregistré dans le dispositif et/ou en déterminant l'état d'exploitation du dispositif (1) et, dans le cas d'au moins l'un des plusieurs composants (2..4), pour convertir un signal reçu au niveau du troisième raccordement par ledit composant (2) en un ordre de commande correspondant au protocole pour une transmission par l'intermédiaire de la ligne de bus de données (5).

12. Luminaire comportant
un dispositif (1) selon l'une des revendications précédentes, et
au moins un appareil d'exploitation de moyens d'éclairage raccordé à la ligne de bus de données (5).

13. Procédé pour le raccordement de composants d'un système d'éclairage à une ligne de bus de données à l'aide d'un dispositif de raccordement (1), présentant les étapes consistant à :
détecter un composant (2) raccordé à un raccordement (7a, 7b) ou sa fonction par définition de propriétés électriques du composant (2) et/ou par une interrogation d'un préréglage enregistré dans le dispositif de raccordement (1), dans lequel des fonctions différentes sont associées à plusieurs composants (2..4) pouvant être raccordés au raccordement (7a, 7b), et
convertir, pour au moins l'un des plusieurs composants, un signal reçu au niveau du raccordement par ledit composant (2) en un ordre de commande correspondant à la fonction détectée pour une transmission par l'intermédiaire d'une ligne de bus de données (5),
**caractérisé en ce que**
le procédé présente en outre les étapes consistant à
définir un état d'exploitation du dispositif de raccordement (1) dans lequel le dispositif de raccordement (1) a été raccordé à une alimentation en courant et un temps défini ne s'est pas encore écoulé après le raccordement à l'alimentation en courant,
associer une autre fonction au composant (2) raccordé au raccordement (7a, 7b) lorsque l'état d'exploitation du dispositif de raccordement (1) a été défini, dans lequel l'autre fonction est une fonction de réinitialisation qui réinitialise le dispositif de raccordement (1) dans un état initial et qui est associée à l'état d'exploitation, et lors de la définition de l'état d'exploitation, il est déterminé si le temps s'est déjà écoulé ou non, et
réinitialiser le dispositif de raccordement (1) dans l'état initial lorsqu'un signal de commutation est reçu du composant (2) raccordé au raccordement avant que le temps ne se soit écoulé.
